# EUROPÄISCHE PATENTSCHRIFT

(11) **EP 0 467 930 B1**
(45) Veröffentlichungstag und Bekanntmachung des Hinweises auf die Patenterteilung: **30.12.1992**
(21) Anmeldenummer: 90906115.2
(22) Anmeldetag: 19.04.1990
(51) Int. Cl.: B65B 69/00

(54) **ENTDRAHTUNGSVORRICHTUNG FÜR UNITS**
DEVICE FOR REMOVING WIRE FROM UNITS
DISPOSITIF DE DEVIDAGE

(30) Priorität: 30.05.1989 DE 8906616 U
(43) Veröffentlichungstag der Anmeldung: 29.01.1992
(73) Patentinhaber: SULZER-ESCHER WYSS Fördertechnik GmbH, D-53879 Euskirchen (DE)
(72) Erfinder: GRONAU, Kurt, D-5350 Euskirchen (DE)
(74) Vertreter: Lippert, Hans-Joachim, Dipl.-Ing.
(86) Internationale Anmeldenummer: DE9000294
(87) Internationale Veröffentlichungsnummer: WO9014994

(56) Entgegenhaltungen:
- DE-A- 2 002 089

## Beschreibung

Die Erfindung betrifft eine Entdrahtungsvorrichtung für Units aus zwei eng nebeneinander stehenden Stapeln aus je zwei oder mehr übereinander angeordneten Ballen, wobei jede Unit in einer Ebene mit einem alle Ballen erfassenden Bündel aus mehreren parallelen Einzeldrähten umgeben ist.

Die Units bestehen normalerweise aus jeweils sechs bis acht Ballen, beispielsweise Zellstoffballen oder dergleichen, wobei jeder Einzelballen mit mehreren Verschnürungsdrähten umgeben ist. Jeweils zwei Stapel aus drei oder vier Ballen werden mit ihren längeren Seiten gegeneinander gestellt und mit einem rundum laufenden Bündel aus sechs bis zehn Einzeldrähten, die maschinell angebracht werden, fest zusammengehalten.

Zum Entdrahten der Units ist es bekannt, das Bündel der Einzeldrähte mit schweren Hebelschneidern zu durchtrennen und von Hand zu entnehmen. Die Entdrahtung der Einzelballen kann beispielsweise mit einer Entdrahtungsmaschine gemäß DE-OS 37 07 966 erfolgen.

Das Entdrahten von Hand ist nicht nur für das Bedienungspersonal gefährlich, sondern die langen Einzeldrähte müssen auch noch gesondert entsorgt werden, wofür es spezielle Aufwickelvorrichtungen für die Drähte gibt.

Der Erfindung liegt die Aufgabe zugrunde, auch die Entdrahtung der Units vollautomatisch durchzuführen, wobei gleichzeitig das Drahtbündel zu einem Coil aufgewickelt werden soll.

Erfindungsgemäß wird diese Aufgabe durch eine Vorrichtung gelöst, die gekennzeichnet ist durch eine Fördereinrichtung, mit der die Units in eine vorgegebene Position in der Entdrahtungsvorrichtung transportierbar sind, eine Drahtschneideeinrichtung zum Durchtrennen des Drahtbündels im unteren Bereich der Unit, eine Drahthebeeinrichtung zum Anheben des durchtrennten Drahtbündels von der Oberseite der Unit, eine Greifeinrichtung, die das Drahtbündel zu beiden Seiten der Drahthebeeinrichtung ergreift und in eine vorgegebene Entnahmestellung bringt, sowie eine Aufwickeleinrichtung, mit der das Drahtbündel erfaßt, zu einem dichten Wickel aufgespult und aus der Vorrichtung ausgeworfen wird.

Mit der erfindungsgemäßen Vorrichtung lassen sich die Units vollautomatisch entdrahten, wobei gleichzeitig die Drahtbündel platzsparend entsorgt werden können. Durch die Drahthebeeinrichtung ist gewährleistet, daß die Greifeinrichtung, die das Drahtbündel in eine zur Aufwickeleinrichtung günstige Position bringt, beim Zusammenfahren nicht mit den Verschnürungsdrähten der Einzelballen in Berührung kommt und sich nicht mit diesen verhakt. Auf diese Weise ist ein störungsfreies Arbeiten der Vorrichtung gewährleistet.

Vorzugsweise ist eine Ballenkippeinrichtung vorgesehen, mit der die beiden Stapel um einen Winkel derart voneinander wegkippbar sind, daß zwischen den beiden Stapeln ein von der Oberseite der Unit ausgehender keilförmiger Spalt entsteht, in den ein Hebearm der Drahthebeeinrichtung eingreifen und das Drahtbündel von unten so weit anheben kann, daß es von den Ballen freikommt und problemlos von der Greifeinrichtung erfaßt werden kann.

Der Hebearm ist zweckmäßig um eine horizontale Achse schwenkbar. Vor seinem Einsatz hängt er senkrecht nach unten, und zwar in einem Bereich außerhalb des Durchgangsweges der Units. Sobald die beiden Ballenstapel mit Hilfe der Ballenkippeinrichtung gespreizt worden sind, kann der Hebearm von unten zwischen die beiden Ballenstapel eingreifen und das durchtrennte Drahtbündel in diesem Bereich anheben.

Die Fördereinrichtung besteht vorzugsweise aus zwei im Abstand voneinander angeordneten Förderketten, zwischen denen ein ausreichender Freiraum vorhanden ist. In diesem Freiraum zwischen den Förderketten kann die Drahtschneideeinrichtung angeordnet sein, und zwar vorzugsweise quer zur Förderrichtung, so daß das Drahtbündel an der Unterseite der Unit durchtrennt werden kann.

Die Drahtschneideeinrichtung besteht zweckmäßig aus zwei langgestreckten Messerbalken, die an ihren Schneidseiten mit in regelmäßigen Abständen angeordneten Zähnen versehen und relativ zueinander hin- und herschiebbar sind. Eine solche Drahtschneideeinrichtung ist aus der DE-PS 28 16 912 bekannt.

Die Aufwickeleinrichtung kann durch einen Wickelkopf gebildet sein, der auf das von der Greifeinrichtung ergreifbare Drahtbündel zu bewegbar ist. Der Wickelkopf ist in vertikaler Richtung verfahrbar, so daß er unmittelbar von oben auf das Drahtbündel zu bewegt werden kann.

Die Ballenkippeinrichtung besteht zweckmäßig aus zwei zu beiden Seiten der Drahtschneideeinrichtung angeordneten Kipptischen, die jeweils um eine horizontale, quer zur Förderrichtung der Units verlaufende Achse kippbar sind.

Die Achsen der Kipptische sind zweckmäßig jeweils auf der der Drahtschneideeinrichtung abgewandten Seite der Kipptische angeordnet, wodurch eine gute Spreizung der bei den Ballenstapel möglich ist.

Die Erfindung ist in der Zeichnung beispielsweise veranschaulicht und im nachstehenden im einzelnen anhand der Zeichnung beschrieben. Es zeigen:
Fig. 1 eine Ansicht eines Ausführungsbeispiels der Entdrahtungsvorrichtung quer zur Förderrichtung der Units und
Fig. 2 eine Seitenansicht der Vorrichtung in Förderrichtung der Units.

Nach der Zeichnung besteht die Entdrahtungsvorrichtung im wesentlichen aus einem vertikalen Ständer 1, einem an diesen gelagerten Ausleger 2, der vertikal verschieblich an dem Ständer 1 geführt ist und zur Aufnahme der Drahthebeeinrichtung 3, der Greifeinrichtung 4 sowie der Aufwickeleinrichtung 5 dient, sowie einer Fördereinrichtung 6, mit der die Units 7 in eine vorgegebene Position in der Entdrahtungsvorrichtung transportierbar sind.

Die Units 7, von denen in der Zeichnung ein Beispiel in strichpunktierter Darstellung gezeigt ist, bestehen aus sechs Einzelballen 8 bis 13, die jeweils mit gesonderten Verschnürungsdrähten 14 umgeben sind. Die Verschnürungsdrähte sind am Beispiel des Ballens 9 dargestellt. Jeweils drei Ballen 8, 9 und 10 bzw. 11, 12 und 13 bilden einen Stapel und die beiden Stapel sind eng nebeneinander aufgestellt. Um die sechs Ballen herum verläuft, wie in Fig. 2 dargestellt, ein Bündel 15 aus beispielsweise sechs oder sieben Einzeldrähten, die jede Unit 7 fest zusammenhalten und den Transport der Units erleichtern. Beispielsweise können die Units 7 durch Einhängen eines Kranhakens in das Drahtbündel 15 problemlos angehoben und gehandhabt werden.

Auf der Fördereinrichtung 6 werden die Units 7 einzeln nacheinander in die Entdrahtungsvorrichtung gefördert und nach dem Entfernen des Drahtbündels 15 weitertransportiert. Die Fördereinrichtung 6 besteht aus zwei im Abstand voneinander angeordneten Förderketten 16, die in einem Abtand oberhalb des Hallenniveaus 17 im Bereich der Entdrahtungsvorrichtung einen horizontalen Förderabschnitt durchlaufen.

Zwischen den beiden Förderketten 16 ist eine Drahtschneideeinrichtung 18 angeordnet, die aus zwei langgestreckten Messerbalken 19 und 20 besteht. Die Messerbalken 19 und 20 sind an ihren Schneidseiten mit in regelmäßigen Abständen angeordneten, an der Eingriffszahnflanke hinterschnittenen Zähnen versehen und sind relativ zueinander hin- und herschiebbar. Die beiden Messerbalken 19 und 20 verlaufen genau quer zur Förderrichtung der Units 7.

Die Drahtschneideeinrichtung soll das Drahtbündel 15 genau zwischen den beiden Einzelstapeln trennen. Die jeweilige Unit muß also genau über der Drahtschneideeinrichtung positioniert werden. Da die Unitgrößen in der Länge unterschiedlich sind, wird zunächst eine Meßstrecke durchfahren, in welcher die Unitlänge festgestellt wird. Dieses Maß wird dann automatisch halbiert und die Unit bleibt dann automatisch genau mittig über der Drahtschneideeinrichtung stehen.

Die Drahtschneideeinrichtung 18 ist mit Hilfe einer Schlitteneinrichtung 21 vertikal verschieblich, so daß sie aus einer inaktiven, abgesenkten Position nach dem Einfahren der jeweiligen Unit 7 in die Entdrahtungsposition nach oben in ihre aktive Schneidposition gefahren werden kann. Nach dem Durchtrennen des jeweiligen Drahtbündels 15 wird die Drahtschneideeinrichtung 18 wieder abgesenkt. Die Unit wird dann mehrmals über einen kurzen Abschnitt hin- und hergefahren, damit sich das durchtrennte Drahtbündel 15, insbesondere im unteren Kantenbereich, lockert um anschließend leichter entnommen werden zu können.

Im Bereich des durch die Entdrahtungsvorrichtung verlaufenden horizontalen Förderabschnitts ist eine Ballenkippeinrichtung 22 angeordnet, mit der die beiden Ballenstapel relativ zueinander gespreizt werden können, so daß sich zwischen den beiden Stapeln ein von der Oberseite der Unit 7 ausgehender, nach unten verjüngender keilförmiger Spalt bildet.

Die Ballenkippeinrichtung 22 besteht aus zwei zu beiden Seiten der Drahtschneideeinrichtung 18 angeordneten Kipptischen 23. Diese sind jeweils um eine horizontale, quer zur Förderrichtung der Unit 7 verlaufende Achse 24 kippbar, wobei die Kippachsen 24 jeweils auf der der Drahtschneideeinrichtung 18 abgewandten Seite der Kipptische 23 angeordnet sind.

Der Ausleger 2 befindet sich unmittelbar über der Mitte des horizontalen Förderabschnitts der Fördereinrichtung 6. Zum vertikalen Verfahren des Auslegers 2 ist dieser an einer vertikalen Führung 25 gelagert, die an dem Ständer 1 vorgesehen ist. Der Antrieb erfolgt über einen in der Zeichnung nicht dargestellten Motor.

Die an dem Ausleger 2 vorgesehene Drahthebeeinrichtung 3 besteht aus einem Hebearm 26, der genau über der Arbeitsposition der jeweiligen Unit 7 angeordnet ist und nach dem Durchtrennen des Drahtbündels 15 und dem Kippen der Ballenstapel in den keilförmigen Spalt eingreifen kann, um das durchtrennte Drahtbündel 15 anzuheben. Zu diesem Zweck ist der Hebearm 26 um eine horizontale Achse 27 schwenkbar, die parallel zur Förderrichtung der Unit 7 liegt. Die Schwenkachse 27 des Hebearms 26 ist an dem Ausleger 2 nahe dessen an dem Ständer 1 gelagerten Ende angeordnet und der Hebearm 26 hängt in seiner inaktiven Position nahe dem Ständer 1 etwa senkrecht nach unten. Diese Position des Hebearms liegt außerhalb des Wegs einer in die Vorrichtung einfahrenden Unit 7. Sobald die Ballenkippeinrichtung 22 betätigt ist, schwenkt der Hebearm 26 nach vorn in den keilförmigen Spalt zwischen den beiden Ballenstapeln hinein und hebt den oberen Bereich des durchtrennten Drahtbündels 15 ein Stück an.

In der angehobenen Position kann das Drahtbündel 15 leicht von der Greifeinrichtung 4 erfaßt werden, ohne daß diese in Kollision mit den Verschnürungsdrähten 14 der Einzelballen gerät.

Die Greifeinrichtung 4 besteht aus zwei zu beiden Seiten des Hebearms 26 angeordneten Greifklauenpaaren 28 und 29. Die zu jedem Greifklauenpaar gehörenden Klauen 30 und 31 sind hakenförmig ausgebildet, wobei die Haken der Klauen 30 und 31 aufeinander zu gerichtet sind und im zusammengefahrenen Zustand eine geschlossene Öse bilden. Mit Hilfe einer verdrehsicheren Linearführung 32 oder dergleichen sind die Klauen 30 und 31 aufeinander zu und voneinander weg bewegbar.

Die ebenfalls an dem Ausleger 2 angeordnete Aufwickeleinrichtung 5 besteht aus einem Wickelkopf 33, der relativ zu dem Ausleger in vertikaler Richtung verfahrbar ist.

Wenn der Ausleger 2 nach unten abgesenkt ist und der Hebearm 26 das durchtrennte Drahtbündel angehoben hat, fahren die Klauen 30 und 31 jedes Greifklauenpaars 28 bzw. 29 aufeinander zu, ergreifen das Drahtbündel 15 und bringen dieses in eine für den Wickelkopf 33 günstige Position. Dann schwenkt der Hebearm 26 in seine Ausgangsposition zurück und der Wickelkopf 33 senkt sich ab, ergreift das Drahtbündel 15 und spult dieses mit Hilfe seines rotierenden, inneren Kerns auf. Nach dem Aufwickeln des Drahtbündels 15 wird dieses mit Hilfe eines Ausstoßkolbens 34 aus dem Wickelkopf 33 ausgestoßen. Unmittelbar vor dem Ausstoßen des Drahtwickels schwenkt ein Auffangkorb 35 unter den Wickelkopf 33, an den sich eine Rutsche 36 anschließt. Über die Rutsche 36 gelangen die Drahtwickel in einen in der Zeichnung nicht dargestellten Auffangcontainer. Nach der Entsorgung des jeweiligen Drahtwickels schwenkt die Rutsche 36 mit dem Auffangkorb 35 wieder in die in Fig. 2 dargestellte inaktive Position, in der sie sich außerhalb des Durchgangsbereichs der Units 7 befindet.

## Patentansprüche

1. Entdrahtungsvorrichtung für Units aus zwei eng nebeneinander stehenden Stapeln aus je zwei oder mehr übereinander angeordneten Ballen, wobei jede Unit in einer Ebene mit einem alle Ballen erfassenden Bündel aus mehreren parallelen Einzeldrähten umgeben ist, **gekennzeichnet durch** eine Fördereinrichtung (6), mit der die Units (7) in eine vorgegebene Position in der Entdrahtungsvorrichtung transportierbar sind, eine Drahtschneideeinrichtung (18) zum Durchtrennen des Drahtbündels (15) im unteren Bereich der Unit, eine Drahthebeeinrichtung (3) zum Anheben des durchtrennten Drahtbündels (15) von der Oberseite der Unit, eine Greifeinrichtung (4), die das Drahtbündel (15) zu beiden Seiten der Drahthebeeinrichtung (3) ergreift und in eine vorgegebene Entnahmestellung bringt, sowie eine Aufwickeleinrichtung (5), mit der das Drahtbündel (15) erfaßt und zu einem dichten Wickel aufgespult und aus der Vorrichtung ausgeworfen wird.

2. Entdrahtungsvorrichtung nach Anspruch 1, **dadurch gekennzeichnet,** daß eine Ballenkippeinrichtung (22) vorgesehen ist, mit der die beiden Stapel der ballen um einen Winkel derart voneinander wegkippbar sind, das zwischen den beiden Stapeln ein von der Oberseite der Unit (7) ausgehender keilförmiger Spalt entsteht, und daß die Drahthebeeinrichtung (3) einen Hebearm (26) aufweist, der in den keilförmigen Spalt eingreift und das Drahtbündel von unten anhebt.

3. Entdrahtungsvorrichtung nach Anspruch 2, **dadurch gekennzeichnet,** daß der Hebearm (26) um eine horizontale Achse (27) schwenkbar ist.

4. Entdrahtungsvorrichtung nach einem der Ansprüche 1 bis 3, **dadurch gekennzeichnet,** daß die Fördereinrichtung (6) aus zwei im Abstand voneinander angeordneten Förderketten (16) besteht.

5. Entdrahtungsvorrichtung nach Anspruch 4, **dadurch gekennzeichnet,** daß die Drahtschneideeinrichtung (18) zwischen den Förderketten (16) und quer zu diesen angeordnet ist.

6. Entdrahtungsvorrichtung nach Anspruch 5, **dadurch gekennzeichnet,** daß die Drahtschneideeinrichtung (18) zwei langgestreckte Messerbalken (19, 20) aufweist, die an ihren Schneidseiten mit in regelmäßigen Abständen angeordneten, an der Eingriffszahnflanke hinterschnittenen Zähnen versehen und relativ zueinander hin- und herschiebbar sind.

7. Entdrahtungsvorrichtung nach einem der Ansprüche 1 bis 6, **dadurch gekennzeichnet,** daß die Aufwickeleinrichtung (5) durch einen Wickelkopf (33) gebildet ist, der auf das von der Greifeinrichtung (4) ergreifbare Drahtbündel (15) zu bewegbar ist.

8. Entdrahtungsvorrichtung nach Anspruch 7, **dadurch** **gekennzeichnet,** daß der Wickelkopf (33) in vertikaler Richtung verfahrbar ist.

9. Entdrahtungsvorrichtung nach einem der Ansprüche 2 bis 8, **dadurch gekennzeichnet,** daß die Ballenkippeinrichtung (22) aus zwei zu beiden Seiten der Drahtschneideeinrichtung (18) angeordneten Tischen (23) besteht, die jeweils um eine horizontale, quer zur Förderrichtung der Units (7) verlaufende Achse (24) kippbar sind.

10. Entdrahtungsvorrichtung nach Anspruch 9, **dadurch gekennzeichnet,** daß die Achsen (24) der Kipptische (23) jeweils auf der der Drahtschneideeinrichtung (18) abgewandten Seite der Kipptische (23) angeordnet sind.

## Claims

1. Device for removing wire from units consisting of two stacks located closely adjacent one another and comprising two or a plurality of superimposed bales, wherein each unit in a plane is surrounded by a bundle of a plurality of parallel individual wires gripping all the bales, characterised by a conveying device (6), by means of which the units (7) can be transported into a predetermined position in the wire-removing device, a wire-cutting device (18) for cutting through the wire bundle (15) in the lower area of the unit, a wire lifting device (3) for raising the cut wire bundle (15) from the top of the unit, a gripping device (4), which grasps the wire bundle (15) on both sides of the wire lifting device (3) and brings it into a predetermined removal position, as well as a winding device (5), by means of which the wire bundle (15) is grasped, wound up to form a dense coil, and is discharged from the device.

2. Wire-removal device according to Claim 1, characterised in that there is provided a bale tilting device (22) by means of which the two stacks of the bales can be tilted away from one another at an angle such that a wedge-shaped gap, originating from the top of the unit (7), is produced between the two stacks; and in that the wire lifting device (3) comprises a lifting arm (26) which engages into the wedge-shaped gap and lifts the wire bundle from below.

3. Wire-removal device according to Claim 2, characterised in that the lifting arm (26) can be pivoted about a horizontal shaft (27).

4. Wire-removal device according to any one of Claims 1 to 3, characterised in that the conveying device (6) consists of two conveyor chains (16) disposed at a distance from one another.

5. Wire-removal device according to Claim 4, characterised in that the wire-cutting device (18) is disposed between the conveying chains (16) and transversely thereto.

6. Wire-removal device according to Claim 5, characterised in that the wire-cutting device (18) comprises two elongate cutter bars (19, 20) which are provided on their cutting edges with teeth, which are disposed at regular intervals and are undercut on the working tooth flank, and can be moved in a reciprocating manner relative to one another.

7. Wire-removal device according to any one of Claims 1 to 6, characterised in that the winding device (5) is formed by a winding head (33) which can be moved onto the wire bundle (15) which can be gripped by the gripping device (4).

8. Wire-removal device according to Claim 7, characterised in that the winding head (33) can be moved in the vertical direction.

9. Wire-removal device according to any one of Claims 2 to 8, characterised in that the bale tilting device (22) consists of two tables (23) which are disposed on either side of the wire-cutting device (18) and in each case can be tilted about a horizontal shaft (24) extending transversely to the conveying direction of the unit (7).

10. Wire-removal device according to Claim 9, characterised in that the shafts (24) of the tilting tables (23) are in each case disposed on the side of the tilting table (23) facing away from the wire-cutting device (18).

## Revendications

1. Dispositif pour délier des unités constituées de deux piles étroitement juxtaposées comprenant chacune deux ou plusieurs balles superposées, chaque unité étant entourée dans un plan d'une botte de plusieurs fils métalliques parallèles qui englobe toutes les balles, **caractérisé** par un convoyeur (6), par lequel les unités (7) peuvent être transportées dans une position allouée dans le dispositif de déliage, un coupe-fils (18) pour sectionner la botte de fils (15) dans la région inférieure de l'unité, un lève-fils (3) pour soulever au-dessus de l'unité la botte de fils sectionnée (15), un preneur (4), qui saisit la botte de fils (15) de part et d'autre du lève-fils (3) et l'amène dans une position d'enlèvement allouée, et un enrouleur (5), qui saisit la botte de fils (15), l'enroule en une bobine compacte et l'évacue du dispositif.

2. Dispositif de déliage selon la revendication 1, **caractérisé** en ce qu'est prévu un basculeur de balles (22), par lequel les deux piles de balles peuvent être basculées en éloignement l'une de l'autre d'un angle tel qu'une fente en forme de coin, partant du dessus de l'unité (7), apparaît entre les deux piles, et en ce que le lève-fils (3) présente un bras de levage (26), qui s'engage dans la fente en forme de coin et soulève la botte de fils par dessous.

3. Dispositif de déliage selon la revendication 2, **caractérisé** en ce que le bras de levage (26) peut pivoter autour d'un axe horizontal (27).

4. Dispositif de déliage selon l'une des revendications 1 à 3, **caractérisé** en ce que le convoyeur (6) est constitué de deux chaînes transporteuses (16) disposées à distance entre elles.

5. Dispositif de déliage selon la revendication 4, **caractérisé** en ce que le coupe-fils (18) est disposé entre les chaînes transporteuses (16) et transversalement à ces dernières.

6. Dispositif de déliage selon la revendication 5, **caractérisé** en ce que le coupe-fils (18) présente deux barres de coupe allongées (19, 20), qui sont munies sur leurs côtés tranchants de dents disposées à intervalles réguliers et contre-dépouillées sur le flanc d'engagement des dents, et qui sont mobiles en va-et-vient l'une par rapport à l'autre.

7. Dispositif de déliage selon l'une des revendications 1 à 6, **caractérisé** en ce que l'enrouleur (5) consiste en une tête de bobinage (33), qui peut être approchée sur la botte de fils (15) saisie par le preneur (4).

8. Dispositif de déliage selon la revendication 7, **caractérisé** en ce que la tête de bobinage (33) peut être déplacée en direction verticale.

9. Dispositif de déliage selon l'une des revendications 2 à 8, **caractérisé** en ce que le basculeur de balles (22) est constitué de deux plateaux (23), disposés de part et d'autre du coupe-fils (18), qui peuvent être chacun basculés autour d'un axe (24) horizontal s'étendant transversalement à la direction de transport des unités (7).

10. Dispositif de déliage selon la revendication 9, **caractérisé** en ce que les axes (24) des plateaux basculants (23) sont chacun disposés du côté des plateaux basculants (23) qui est opposé au coupe-fils (18).
